# EUROPÄISCHE PATENTSCHRIFT

(11) **EP 1 207 351 B1**
(45) Veröffentlichungstag und Bekanntmachung des Hinweises auf die Patenterteilung: **20.10.2004**
(21) Anmeldenummer: 01125907.4
(22) Anmeldetag: 30.10.2001
(51) Int. Cl.: F24C 3/08

(54) **Gaskochgerät**
Cooking apparatus
Appareil de cuisson

(30) Priorität: 17.11.2000 DE 10056987
(43) Veröffentlichungstag der Anmeldung: 22.05.2002
(73) Patentinhaber: BSH Bosch und Siemens Hausgeräte GmbH, 81739 München (DE)
(72) Erfinder: Förderer, Jürgen, 76571 Gaggenau (DE); Gastiger, Alain, 67120 Duttlenheim (FR); Oberhomburg, Martin, Dipl.-Ing., 58300 Wetter (DE); Henry, Karlheinz, Dipl.-Ing., 76547 Sinzheim (DE)

(56) Entgegenhaltungen:
- EP-A- 1 134 499
- US-A- 3 773 027

## Beschreibung

Die Erfindung bezieht sich auf ein Gaskochgerät mit einer Glas-/Glaskeramikplatte als Kochfläche, die mindestens eine Kochstelle mit einem Gasbrenner mit offener Flamme aufweist, dessen Brennerkranz ein Gemisch aus Gas und Primärluft zuführbar ist.

Nachdem Kochgeräte mit einer Glaskeramikplatte als Kochfläche und Kochzonen, die elektrisch beheizt werden, wegen der ansprechenden Optik, der ebenen Fläche und der leichten Reinigung, die die Glaskeramik als Kochflächenmaterial mit sich bringt, geschätzt sind, wird nun seit einigen Jahren auch versucht, dieses Material bei Gaskochgeräten einzusetzen.

Aus der WO 97/47927 A1 ist eine Gaskochmulde bekannt, die eine Stützeinrichtung für Garbehältnisse und Flammenöffnungen aufweist. Die Stützeinrichtung enthält Öffnungen für Gasflammen, die nach innen zum Zentrum des Garbehältnisses zeigen.

In der DE 198 44 551 A1 wird dabei auf zwei Varianten verwiesen, die zur Anwendung kommen. Das ist einmal der Gas-Strahlungsbrenner, der unterhalb der zugeordneten Kochzone der geschlossenen Glaskeramikplatte angeordnet ist, wobei die Wärmestrahlung der wesentliche Bestandteil der Beheizung der Kochzone ist. Hier stellt sich neben der Zufuhr der Verbrennungsluft noch das Problem der Abführung der Brennerabgase. In der DE 80 06 999 U1 wird zur Lösung des Problems vorgeschlagen, anstelle von Gebläsen außerhalb der Kochfeldzonen Öffnungen in die Glas-Kochplatte als Auslass für die Brennerabgase anzuordnen, wobei die Luftzufuhr über Öffnungen am Außenrand der Glas-Kochplatte erfolgt. Derartige Lösungen bergen in sich die Gefahr der Verschmutzung des Raumes zwischen der Herdmulde und der Glas-Kochplatte.

Bei der anderen Variante werden übliche Gasbrenner mit offener Flamme in Bohrungen in der Glaskeramikplatte eingesetzt. Das jeweilige Kochgeschirr wird dabei verbrennungstechnisch bedingt auf sogenannte Topfträger gestellt, die ihrerseits auf der Glaskeramikplatte aufstehen. Ein Teil der bei diesen Gasbrennern mit offener Flamme benötigten Verbrennungsluft wird als Primärluft von den Seiten der Glaskeramikplatte über Lüftungsschlitze in den Raum unterhalb der Glaskeramikplatte geleitet (DE 195 05 469 C1) oder die Zufuhr erfolgt über Lüftungsschlitze in einem Überwurfring, der einerseits im Bohrloch der Glaskeramikplatte befestigt ist und andererseits als Widerlager für den Gasbrenner dient (DE 44 42 572 C1). Der Überwurfring hat dabei die Aufgabe, einen abdichtenden und/oder auch wärmedämmenden Schutz zwischen dem Gasbrenner und der Glaskeramik herzustellen, der leicht zu reinigen ist und einen Bruch durch Verspannung ausschließen soll.

Mit der zitierten DE 198 44 551 erfolgt eine diesbezügliche Weiterentwicklung durch die Zufuhr im wesentlichen aller zur Verbrennung notwendigen Primär- und Sekundärluft von dem Raum unterhalb der Glaskeramikplatte an den Flammenbereich. Dabei wirkt unterstützend ein Gebläse. Dadurch war es möglich, die Topfträgerhöhe deutlich zu verringern.

Die Nachteile dieser Lösungen bestehen vor allem in der Notwendigkeit des Einsatzes zusätzlicher Topfträger, des aufwendigen Einpassens der Gasbrenner in die Glaskeramikplatte sowohl unter dem Gesichtspunkt des Verhinderns von Spannungen als auch des Schutzes des Raumes unterhalb der Glaskeramikplatte vor Verschmutzungen, sowie in der technisch aufwendigen Beherrschung der Bereitstellung der Primärluftzufuhr für die Verbrennung.

Ein Gaskochgerät mit einer Glas-/Glaskeramikplatte als Kochfläche und mindestens einer Kochstelle mit einem Gasbrenner mit offener Flamme, dessen Primärluft im Raum unterhalb der Glas-/Glaskeramikplatte bereitgestellt ist, sieht vor, dass die Kochstellen durch jeweils einen Dom der Glas-/Glas-keramikplatte gebildet sind, unter dem Dom der Gasbrenner angeordnet ist, dessen offenen Flammen aus in einer Ebene im Dom seitlich angeordneten Flammenaustrittsschlitzen nach außen treten ist aus der EP-A-1134499, Stand der Technik unter Art. 54(3) EPÜ bekannt.

Aufgabe der Erfindung ist es, bei Gaskochgeräten mit Gasbrennern diese Nachteile in einer technisch einfachen Weise zu beseitigen. Gelöst wird diese Aufgabe mit den zusätzlichen Merkmalen des Anspruchs 1, dass unterhalb der Ebene der Flammenaustrittsschlitze sich weitere Öffnungen im Dom zum Ansaugen der Verbrennungsluft befinden, vorteilhafte Ausgestaltungen sind Gegenstand der Unteransprüche.

Dabei wird der größere Teil der durch die Öffnungen angesaugten Verbrennungsluft dem Gasbrenner im Bereich der Gasdüse als Primärluft zugeleitet und der andere Teil steht den Flammen im Raum zwischen Austritt aus dem Gasbrenner und Eingang in die Flammenaustrittsschlitze als Sekundärluft zur Verfügung.

Die Vorteile der erfindungsgemäßen Lösung liegen auf der Hand. Durch die Anordnung des Domes wird der Raumbedarf geschaffen, um zwischen Flammen und Topf einen ausreichenden Abstand für eine optimale Verbrennung des Gases zu gewährleisten.

Der Austritt der Flammen löst von ganz allein das Problem der Abgasentsorgung.

Die Verbrennungsluft wird den Brennern direkt und ohne zusätzliche Hilfsmittel wie Gebläse zur Verfügung gestellt. Eine Steuerung der Verbrennungsluftzufuhr ist durch die Größe und Anordnung der Öffnungen gegeben. Dabei sieht die Erfindung in der Ausgestaltung vor, dass die Öffnungen im Dom zum Ansaugen der Verbrennungsluft in einer Ebene angeordnet sind und/oder im Umfang des Domes als waagerecht angeordnete Schlitze, als Bohrungen mit einer kreis- oder elliptischen Form oder als Kombinationen aus Schlitzen und Bohrungen ausgebildet sind. Der Austritt durch die Glaskeramik kann in Ausgestaltung der Erfindung auch unter einem Winkel erfolgen, wobei sich nach außen fallend als besonders vorteilhaft herausgestellt hat.

Durch die Anordnung der Öffnungen für die Verbrennungsluft ebenfalls in den Seitenwänden des Domes verbleibt zur ebenen Glas-/Glaskeramikplatte ein ausreichender Abstand, um zu verhindern, das übergekochte Lebensmittel über die Öffnungen in den Raum zwischen Glas-/Glaskeramikplatte und Mulde gelangen können.

Und nicht zuletzt besteht durch die Anordnung des Gasbrenners unterhalb des Domes der Glas-/Glaskeramikplatte zwischen diesen keine abzudichtende oder eine Spannung erzeugende Verbindung mehr.

Ausführungsbeispiele der Erfindung sind in der Zeichnung dargestellt. Es zeigen:
- Fig. 1:: die Anordnung des Gasbrenners unterhalb der Glas-/Glaskeramikplatte,
- Fig. 2:: eine Schlitzanordnung zum Ansaugen der Verbrennungsluft und für den Flammenaustritt,
- Fig. 3:: eine andere Schlitzanordnung zum Ansaugen der Verbrennungsluft,
- Fig. 4:: eine Bohrungsanordnung zum Ansaugen der Verbrennungsluft.
- Fig. 5:: eine Austrittsanordnung unter einem Winkel und
- Fig. 6:: eine Ausführung mit erhöhtem Dom.

Fig. 1 zeigt das Gaskochgerät mit einer Glas-/Glaskeramikplatte 1 als Kochfläche und einer als Dom 2 der Glas-/Glaskeramikplatte 1 ausgebildeten Kochstelle. Unter dem Dom 2 ist der Gasbrenner 3 angeordnet, dessen offenen Flammen aus in einer Ebene im Dom 2 seitlich angeordneten Flammenaustrittsschlitzen 4 nach außen treten. Unterhalb der Ebene der Flammenaustrittsschlitze 4 befinden sich weitere Öffnungen 5 im Dom 2 zum Ansaugen der Verbrennungsluft. Dabei wird, wie die Pfeile andeuten, der größere Teil der durch die Öffnungen 5 angesaugten Verbrennungsluft dem Gasbrenner 3 im Bereich der Gasdüse 6 als Primärluft zugeleitet und der andere Teil steht den Flammen im Raum zwischen Austritt aus dem Gasbrenner 3 und Eingang in die Flammenaustrittsschlitze 4 als Sekundärluft zur Verfügung.

Durch die Anordnung des Domes 2 mit den seitlichen Flammenaustrittsschlitzen 4 wird der Raumbedarf geschaffen, um zwischen Flammen und Topf 7 einen ausreichenden Abstand für eine optimale Verbrennung des Gases zu gewährleisten. Ist der Dom 2, wie in Fig. 6 gezeigt, ausreichend hoch ausgeführt, reicht der Abstand L zwischen den seitlichen Flammenaustrittsschlitzen 4 und dem Boden des Topfes 7 für die Verbrennung aus, so dass der Topf 7 direkt auf den Dom 2 gestellt werden kann.

In der Fig. 2 - 5 sind spezielle Anordnungen und Ausbildungen der Öffnungen 5 zum Ansaugen der Verbrennungsluft dargestellt. Ihnen ist gemeinsam, dass sie unterhalb der Flammenaustrittsschlitze 4 im Dom 2 angeordnet sind. In den Darstellungen sind die Öffnungen 5, ob als Schlitz oder als Bohrung ausgeführt, in einer Ebene angeordnet. Das kann bei einer geringen Höhe des Domes 2 zweckmäßig sein. Möglich sind aber auch davon abweichende Anordnungen.
Ebenso kann bei einer Schlitzanordnung diese synchron (Fig. 2) zu den Flammenaustrittsschlitzen 4 oder versetzt (Fig. 3) zu diesen erfolgen. Fig. 5 zeigt eine Ausführung, bei der die Öffnungen 5 zum Ansaugen der Verbrennungsluft unter einem Winkel angeordnet sind, wobei sich nach außen fallend als besonders vorteilhaft herausgestellt hat.
Auf diese Weise ist eine Optimierung des Ansaugens der Verbrennungsluft möglich.

## Patentansprüche

1. Gaskochgerät mit einer Glas-/Glaskeramikplatte als Kochfläche und mindestens einer Kochstelle mit einem Gasbrenner mit offener Flamme, dessen Primärluft im Raum unterhalb der Glas-/Glaskeramikplatte bereitgestellt ist, wobei
die Kochstellen durch jeweils einen Dom (2) der Glas-/Glaskeramikplatte (1) gebildet sind, unter dem Dom (2) der Gasbrenner (3) angeordnet ist, dessen offenen Flammen aus in einer Ebene im Dom (2) seitlich angeordneten Flammenaustrittsschlitzen (4) nach außen treten und unterhalb der Ebene der Flammenaustrittsschlitze (4) sich weitere Öffnungen (5) im Dom (2) zum Ansaugen der Verbrennungsluft befinden.

2. Gaskochgerät nach Anspruch 1, **dadurch gekennzeichnet, dass** ein Teil der durch die Öffnungen (5) angesaugten Verbrennungsluft dem Gasbrenner (3) im Bereich der Gasdüse (6) als Primärluft zugeleitet ist.

3. Gaskochgerät nach Anspruch 1, **dadurch gekennzeichnet, dass** ein Teil der durch die Öffnungen (5) angesaugten Verbrennungsluft als Sekundärluft den Flammen im Raum zwischen Austritt aus dem Gasbrenner (3) und Eingang in die Flammenaustrittsschlitze (4) zur Verfügung steht.

4. Gaskochgerät nach Anspruch 1, **dadurch gekennzeichnet, dass** die Öffnungen (5) im Dom (2) zum Ansaugen der Verbrennungsluft in einer Ebene angeordnet sind.

5. Gaskochgerät nach Anspruch 1, **dadurch gekennzeichnet, dass** die Öffnungen (5) im Dom (2) zum Ansaugen der Verbrennungsluft als waagerecht angeordnete Schlitze, als Bohrungen mit einer kreis- oder elliptischen Form oder als Kombinationen aus Schlitzen und Bohrungen ausgebildet sind.

6. Gaskochgerät nach Anspruch 1, **dadurch gekennzeichnet, dass** die Öffnungen (5) im Dom (2) zum Ansaugen der Verbrennungsluft unter einem Winkel angeordnet sind, vorzugsweise nach außen fallend.

7. Gaskochgerät nach Anspruch 1, **dadurch gekennzeichnet, dass** die Höhe des Domes (2) so bemessen ist, dass der Abstand L zwischen den seitlichen Flammenaustrittsschlitzen (4) und dem Boden des Topfes (7), der direkt auf den Dom (2) steht, für die Verbrennung ausreicht.

## Claims

1. Gas cooking appliance with a glass/glass-ceramic plate as cooking surface and at least one cooking point with a gas burner with open flame, the primary air of which is provided in the space below the glass/glass-ceramic plate, wherein the cooking points are each formed by a dome (2) of the glass/glass-ceramic plate (1), the gas burner (3), the open flames of which issue outwardly from flame outlet slots (4) laterally arranged in a plane in the dome (2), is arranged under the dome (2), and further openings (5) in the dome (2) for induction of the combustion air are disposed below the plane of the flame outlet slots (4).

2. Gas cooking appliance according to claim 1, **characterised in that** a part of the combustion air inducted through the openings (5) is fed as primary air to the gas burner (3) in the region of the gas nozzle (6).

3. Gas cooking appliance according to claim 1, **characterised in that** a part of the combustion air inducted through the openings (5) is available as secondary air to the flames in the space between exit from the gas burner (3) and entry into the flame outlet slots (4).

4. Gas cooking appliance according to claim 1, **characterised in that** the openings (5) in the dome (2) for induction of the combustion air are arranged in a plane.

5. Gas cooking appliance according to claim 1, **characterised in that** the openings (5) in the dome (2) for induction of the combustion air are formed as horizontally arranged slots, as bores with a circular or elliptical form or as combinations of slots and bores.

6. Gas cooking appliance according to claim 1, **characterised in that** the openings (5) in the dome (2) for induction of the combustion air are arranged at an angle, preferably to drop down in outward direction.

7. Gas cooking appliance according to claim 1, **characterised in that** the height of the dome (2) is so dimensioned that the spacing L between the lateral flame outlet slots (4) and the base of the pot (7), which stands directly on the dome (2), is sufficient for combustion.

## Revendications

1. Appareil de cuisson au gaz avec une plaque en verre/en vitrocéramique en tant que surface de cuisson et avec au moins un foyer de cuisson avec un brûleur à gaz à flamme ouverte, dont l'air primaire est mis à disposition dans l'espace situé sous la plaque en verre/en vitrocéramique, les foyers de cuisson étant respectivement formés par un dôme (2) de la plaque en verre/en vitrocéramique (1), le brûleur à gaz (3) dont les flammes ouvertes s'échappent vers l'extérieur par l'intermédiaire de fentes de sortie de flammes (4) disposées latéralement dans un plan du dôme (2) étant disposé sous le dôme et des orifices supplémentaires (5) se situant dans le dôme (2), pour l'aspiration de l'air de combustion.

2. Appareil de cuisson au gaz selon la revendication 1, **caractérisé en ce qu'**une partie de l'air de combustion aspiré par l'intermédiaire des orifices (5) est amenée au brûleur à gaz (3) en tant qu'air de combustion, dans la zone de l'injecteur à gaz (6).

3. Appareil de cuisson au gaz selon la revendication 1, **caractérisé en ce qu'**une partie de l'air de combustion aspiré par l'intermédiaire des orifices (5) est mise à la disposition des flammes en tant qu'air secondaire, dans l'espace situé entre la sortie du brûleur à gaz (3) et l'entrée dans les fentes de sortie des flammes (4).

4. Appareil de cuisson au gaz selon la revendication 1, **caractérisé en ce que** les orifices (5) dans le dôme (2) pour l'aspiration de l'air de combustion sont disposés dans un plan.

5. Appareil de cuisson au gaz selon la revendication 1, **caractérisé en ce que** les orifices (5) dans le dôme (2) pour l'aspiration de l'air de combustion sont conçus sous la forme de fentes horizontales, d'alésages de forme circulaire ou elliptique ou d'une combinaison de fentes et d'alésages.

6. Appareil de cuisson au gaz selon la revendication 1, **caractérisé en ce que** les orifices (5) dans le dôme (2) pour l'aspiration de l'air de combustion sont disposés sous un angle, de préférence en décroissance vers l'extérieur.

7. Appareil de cuisson selon la revendication 1, **caractérisé en ce que** la hauteur du dôme (2) est dimensionnée de façon à ce que la distance L entre les fentes latérales de sortie des flammes (4) et le fond du pot (7) qui est directement posé sur le dôme (2) suffise pour la combustion.
